# EUROPÄISCHE PATENTSCHRIFT

(11) **EP 1 412 240 B1**
(45) Veröffentlichungstag und Bekanntmachung des Hinweises auf die Patenterteilung: **03.03.2010**
(21) Anmeldenummer: 02776917.3
(22) Anmeldetag: 29.07.2002
(51) Int. Cl.: B61F 1/00

(54) **VERFAHREN UND VORRICHTUNG ZUR AKTIVEN RADIALSTEUERUNG VON RADPAAREN ODER RADSÄTZEN VON FAHRZEUGEN**
METHOD AND DEVICE FOR ACTIVE RADIAL CONTROL OF WHEEL PAIRS OR WHEEL SETS ON VEHICLES
PROCEDE ET DISPOSITIF DE COMMANDE RADIALE ACTIVE DE PAIRES DE ROUES OU DE JEUX DE ROUES DE VEHICULES

(30) Priorität: 27.07.2001 DE 10137443
(43) Veröffentlichungstag der Anmeldung: 28.04.2004
(73) Patentinhaber: Bombardier Transportation GmbH, 10785 Berlin (DE)
(72) Erfinder: SCHNEIDER, Richard, CH-8240 Thayngen (CH); AUER, Wolfgang, 34119 Kassel (DE); HIMMELSTEIN, Günther, 61440 Oberursel (DE)
(74) Vertreter: Cohausz & Florack
(86) Internationale Anmeldenummer: PCT/EP2002/008436
(87) Internationale Veröffentlichungsnummer: WO 2003/010039

(56) Entgegenhaltungen:
- EP-A- 0 357 951
- EP-A- 0 870 664
- DE-A- 19 617 003
- FR-A- 2 624 081

## Beschreibung

Die Erfindung betrifft ein Verfahren und eine Vorrichtung zur aktiven Radialsteuerung von Radpaaren oder Radsätzen von Fahrzeugen. Die Erfindung ist besonders geeignet für - aber nicht beschränkt auf - den Einsatz in Schienenfahrzeugen.

Es sind eine Reihe mechanischer Vorrichtungen zur quasistatischen Einstellung von im Folgenden mit dem Sammelbegriff Radeinheit bezeichneten Radpaaren oder Radsätzen in Gleisbögen bekannt, die passive oder aktive Mittel aufweisen. Bei einer aktiven Steuerung werden die Radeinheiten nach dem Bogenradius ausgerichtet und festgehalten. Diese Vorrichtungen lenken die Radeinheit in festem Verhältnis zum Bogenradius und erreichen eine Egalisierung der Summen der an den Radeinheiten eines Fahrwerks oder Fahrzeugs wirkenden Querkräfte höchstens für einen beschränkten Bereich. Nachteilig hierbei ist, dass die Laufstabilität nicht besser ist, als bei einem konventionellen Fahrwerk mit steifer Längsführung der Radeinheiten; bestenfalls wird keine Verschlechterung erreicht. Auch werden zur Sicherstellung der Laufstabilität mechanische Einrichtungen benötigt, beispielsweise Schlingerdämpfer oder Reibungs-Drehhemmungen. Diese können nur einen Kompromiss zwischen Bogengängigkeit und Laufstabilität darstellen und führen im allgemeinen zur Anregung von Strukturschwingungen im Wagenkasten. Häufig sind zusätzliche Dämpfungselemente in der Radeinheitkopplung notwendig.

Die EP 0 785 123 B1 beschreibt Verfahren zur Gewinnung und Aufbereitung von Daten zur Spurführung von Fahrwerken aus Einzelradeinheiten. Bei einem dort offenbarten Verfahren werden die Wendebewegung des Fahrwerks als Winkel, Winkelgeschwindigkeit oder Winkelbeschleunigung kraftfrei mittels Winkelsensoren abgetastet, die gemessene Größe oder gemessenen Größen in ihre Frequenzanteile zerlegt, aus den Frequenzspektren herausragende Bewegungen nach Amplitude, Frequenz und Phasenlage als störend erkannt, der oder die so identifizierten Vektoren nach ihrer Phasendrehung von 180° und Aufbereitung einer Steuerung oder Regelung als Information zur Veränderung des Einstellwinkels des Fahrwerks zugeleitet und durch die Steuerung oder Regelung die störenden Bewegungsanteile aus der Fahrwerksbewegung ausgeblendet. Die Erfindung berücksichtigt nicht die Querkraft zwischen dem Radpaar bzw. Radsatz und dem Gleis.

Aus der EP 0 374 290 B1 ist ein Schienenfahrzeug bekannt, welches beidseitig entlang der Fahrzeuglängsachse eine vorgebbare Zahl von Einzelrädern umfasst, die durch Lenkung schwenkbar sind. Eine spurfehlerfreie Lenkung jedes Einzelrades in Kurvenbereiche soll dadurch erreicht werden, dass eine Schienenverlauf-Messeinrichtung vorgesehen ist, die die Abweichung einer Fahrzeugachse vom Verlauf der Schienen misst und die abhängig von der gemessenen Abweichung ein Lenksignal für jedes Einzelrad unabhängig vom jeweils anderen erzeugt. Als Schienenverlauf-Messeinrichtung sind berührungslos arbeitende Systeme auf opto-elektronischer oder magnetischer bzw. elektromagnetischer Basis vorgeschlagen. Die Erfindung ist nicht auf Fahrzeuge mit Radpaaren oder Radsätzen anwendbar.

Die japanische Gruppe von Anmeldungen JP A 06199236, JP A 07081564 und JP A 07081565 beschreibt eine Beeinflussung des Wellen- oder Sinuslaufs durch hydraulische Aktuatoren zwischen Drehgestellrahmen und Radsatzlager. Sie beruht auf der Identifikation der Frequenz des Wellenlaufs in einem Spektrum der aufgenommenen translatorischen oder Gier-Vibrationen, wozu mindestens acht Sensoren pro Drehgestell sowie eine längere Datensammlung mit anschließender Frequenzanalyse erforderlich sind.

Ein Oberbegriffsgemäßes Verfahren ist auch aus die EP-A2-0 870 664 bekannt.

Nachteilig bei allen bisherigen Verfahren und Vorrichtungen für die Beeinflussung des Laufverhaltens von Radeinheiten ist, dass diese lediglich dazu dienen,
1. in Kurvenfahrten, d. h. bei Fahrten in Gleisbögen durch Lenken die entsprechende Spurführung zu bewerkstelligen, und/oder
2. die Frequenz des Wellenlaufs zu bestimmen und mit gleicher Frequenz zu beeinflussen, wozu eine Fourier-Transformation erforderlich ist, welche einen Zeitverlust gegenüber sich rasch ändernden Profilparametern im Rad-Schiene-Kontakt bedeutet,
jedoch nicht stabilisierend auf die Radsätze bzw. Radpaare im Sinne einer Echtzeit-Reaktion auf die momentane Belastungs- und Bewegungssituation zu wirken, die sich rasch ändern können. Auf gerader Strecke leisten diese Maßnahmen daher allenfalls einen sehr begrenzten Beitrag zur Verbesserung der Spurführung.

Aufgabe der Erfindung ist es, die beschriebenen Nachteile des Standes der Technik zu beseitigen und insbesondere ein Verfahren und eine Vorrichtung zur aktiven Radialsteuerung von Radeinheiten von Fahrzeugen vorzuschlagen, die eine sichere, verschleißarme und komfortable Führung des Fahrzeuges, insbesondere bei Geradeausfahrt, aber auch bei Kurvenfahrt gewährleisten. Weiterhin ist es Aufgabe der Erfindung, unerwünschte, störende Bewegungen der Räder unmittelbar durch geeignete Stabilisierungsmaßnahmen auszuschalten, ohne dass hierzu eine längere Datensammlung für eine Frequenzanalyse vonnöten wäre, die den Echtzeit-Effekt zunichte macht. Störungsfrei auf Schienen abrollende Räder sind leise. Außerdem reduziert sich der Verschleiß an Rädern und Schienen.

Diese Aufgabe wird durch ein Verfahren gemäß den Merkmalen des Anspruchs 1 und eine Vorrichtung gemäß den Merkmalen des Anspruchs 16 gelöst.

Zweckmäßige Ausgestaltungen und Weiterbildungen der Erfindung sind in den Unteransprüchen angegeben.

Das erfindungsgemäße Verfahren zur aktiven Radialsteuerung der Räder wenigstens einer Radeinheit eines Fahrwerks besteht in einer integrierten Regelung, die - im Falle von Drehgestellen vorzugsweise rein fahrwerksintern, d. h. ohne mechanische Wirkverbindung zum Wagenkasten - der Radeinheit in mindestens zwei, nicht identischen Frequenzbereichen Stellbewegungen aufprägt. Dabei werden der Radeinheit erste Stellbewegungen in einem ersten Frequenzbereich und zweite Stellbewegungen in einem vom ersten Frequenzbereich verschiedenen zweiten Frequenzbereich überlagert aufgeprägt.

Vorzugsweise erfolgt dabei durch die Stellbewegungen in dem zweiten Frequenzbereich eine Regelung der Laufstabilität des Fahrzeugs.

Die erfindungsgemäße Vorrichtung zur aktiven Radialsteuerung wenigstens einer - gegebenenfalls in einem Drehgestell oder dergleichen angeordneten - Radeinheit eines Fahrzeugs umfasst mindestens eine mit der Radeinheit verbundene Stelleinrichtung zum Aufprägen von Stellbewegungen auf die Radeinheit und eine mit der Stelleinrichtung verbundene Regelungseinrichtung zum Ansteuern der Stelleinrichtung. Die Stelleinrichtung dient dabei insbesondere zum Aufprägen einer Rotation um die Hochachse und zusätzlich oder alternativ einer Translation in Querrichtung auf die Radeinheit. Die Regelungseinrichtung ist erfindungsgemäß zur Ansteuerung der Stelleinrichtung derart ausgebildet, dass die Stelleinrichtung der Radeinheit in einem ersten Frequenzbereich erste Stellbewegungen zur Erzeugung quasistatischer Auslenkungen der Radeinheit entsprechend dem Bogenradius eines aktuell zu durchfahrenden Fahrwegsegments aufprägt. Weiterhin ist sie zur Ansteuerung der Stelleinrichtung nach Art einer Stabilitäts-Regelung derart ausgebildet, dass der Radeinheit in einem vom ersten Frequenzbereich verschiedenen zweiten Frequenzbereich den ersten Stellbewegungen überlagerte zweite Stellbewegungen aufgeprägt werden, die zur Erzeugung von Auslenkungen der Radeinheit zur Stabilisierung des Fahrzeuglaufs dienen.

Die Stelleinrichtung, die als einfacher Stellantrieb ausgebildet sein kann erzeugt mit anderen Worten Auslenkungen und Kräfte entsprechend den Vorgaben der Regeleinrichtung und bewirkt so eine Drehung der Radeinheit, also eines Radpaares oder Radsatzes, um die Hochachse und zusätzlich oder alternativ eine Translation der Radeinheit in Querrichtung. Die Stelleinrichtung, also beispielsweise der Stellantrieb, ist erfindungsgemäß so ausgeführt, dass sie quasistatische Auslenkungen und Kräfte entsprechend dem Bogenradius eines zu durchfahrenden Streckensegments, beispielsweise eines Gleisbogens, erzeugt und Auslenkungen und Kräfte mit anderer, in der Regel höherer Frequenz zur Stabilisierung des Fahrzeuglaufs sowohl beim Befahren eines Bogens als auch bei Geradeauslauf überlagert. Eine besonders gute Einstellung der Querkräfte sowie eine besonders wirkungsvolle Stabilisierung lässt sich dabei erzielen, wenn mehrere, vorzugsweise alle Radeinheiten des Fahrzeugs über die erfindungsgemäße Radialsteuerung angesteuert werden.

Es versteht sich, dass es sich bei der Frequenz der ersten und zweiten Stellbewegungen nicht um eine fest vorgegebene Frequenz sondern jeweils um eine sich zeitlich ändernde Frequenz handelt, welche letztlich durch den aktuellen Bewegungszustand des Fahrzeugs, insbesondere also durch die momentane Geschwindigkeit des Fahrzeugs und den aktuell befahrenen Streckenabschnitt vorgegeben wird.

Bei vorteilhaften Varianten des erfindungsgemäße Verfahrens umfasst der zweite Frequenzbereich Frequenzen, die zumindest teilweise höher liegen als Frequenzen aus dem ersten Frequenzbereich. Vorzugsweise liegt der zweite Frequenzbereich oberhalb des ersten Frequenzbereichs. Weiter vorzugsweise schließt sich der zweite Frequenzbereich an den ersten Frequenzbereich an. Bevorzugte Werte für den ersten Frequenzbereich liegen dabei zwischen 0 Hz und 3 Hz, während der zweite Frequenzbereich zwischen 0 Hz und 10 Hz, vorzugsweise zwischen 3 Hz und 10 Hz liegt. Ein Vorteil der Erfindung besteht in der Gewährleistung der genauen Einstellung von Radeinheiten in Gleisbögen, so dass die Summe der im Rad-Schiene-Kontakt übertragenen Querkräfte aller Radeinheiten eines Drehgestells unter allen Betriebsbedingungen gleich ist. Mit anderen Worten kann so erreicht werden, dass die jeweilige Resultierende aus den Querkräften, die auf den jeweiligen Radsatz einwirken, so eingestellt wird, dass die auf die einzelnen Radeinheiten eines Drehgestells einwirkenden Resultierenden zumindest betragsweise im wesentlichen gleich sind.

Weiterhin ist die Stabilität des Laufs aller Radeinheiten sowohl bei Fahrt im geraden Gleis als auch in Gleisbögen gewährleistet. Die Einstellung ist im Bogen auch bei hohen Zugkräften und ungünstigen Rad-Schiene-Parametern möglich. Bei vorteilhaften Varianten der Erfindung ist daher vorgesehen, dass bei Bogenfahrt durch die Stellbewegungen in dem ersten Frequenzbereich eine quasistatische Einstellung der Räder der Radeinheit derart erfolgt, dass eine Egalisierung der Summen der an den Rädern der Radeinheiten des Fahrwerks wirkenden Querkräfte erfolgt. Mit anderen Worten wirkt auf jede Radeinheit jeweils eine Querkraftresultierende, zumindest deren Betrag im wesentlichen demjenigen der auf die anderen Radeinheiten einwirkenden Querkraftresultierenden entspricht.

Ein weiterer Vorteil der Erfindung besteht darin, dass sie es gestattet, durch entsprechende Einstellungen und Algorithmen spezielle Querkraftverteilungen zwischen den Radeinheiten zu erreichen und/oder spezielle Verschleißbedingungen zwischen Rad und Schiene an den Radeinheiten des Fahrwerks bzw. Fahrzeugs zu provozieren, um das Laufverhalten z. B. speziellen Betriebs- und/oder Instandhaltungsbedingungen optimal anzupassen. So kann für das einzelne Rad eine gezielte Verteilung des Verschleißes, also beispielsweise ein vorgegebenes Verschleißbild, provoziert werden, um die Entwicklung der Rad-Schiene-Profilpaarung zu kontrollieren. Bei weiteren bevorzugten Ausgestaltungen des erfindungsgemäßen Verfahrens ist daher vorgesehen, dass bei Bogenfahrt durch die Stellbewegungen in dem ersten Frequenzbereich eine quasistatische Einstellung der Räder der Radeinheit derart erfolgt, dass sich eine Verteilung der an den Rädern der Radeinheiten des Fahrwerks wirkenden Querkräfte ergibt, bei der das Fahrverhalten vorgebbaren Betriebs- und Instandhaltungsbedingungen angepasst ist.

Zusätzlich ist eine Diagnose der korrekten Funktion aller Komponenten einer gemäß dem erfindungsgemäßen Verfahren arbeitenden Vorrichtung durch Überwachung der Laufstabilität und der Einstellung der jeweiligen Radeinheit möglich.

Bevorzugte Varianten des erfindungsgemäßen Verfahrens zeichnen sich dadurch aus, dass durch die zweiten Stellbewegungen in dem zweiten Frequenzbereich eine Regelung der Laufstabilität des Fahrzeugs erfolgt. Vorzugsweise geschieht dies, indem im Zuge der Regelung aus den gemessenen Momentanwerten einer oder mehrerer Zustandsgrößen des Systems eine Darstellung des momentanen Zustands des mechanischen Systems ermittelt, beispielsweise in Form einer entsprechenden Stabilitätsmatrix. Hierbei werden natürlich auch die Variabilitäten der die Stellbewegungen erzeugenden Stelleinrichtungen berücksichtigt. Zu den Zustandsgrößen gehören u. a. die Geschwindigkeit und die Beschleunigung der Radeinheit in Querrichtung, d. h. quer zur Fahrzeuglängsrichtung, sowie die Geschwindigkeit und die Beschleunigung der Radeinheit um die Hochachse.

Durch geeignete mathematische Algorithmen wird diese Darstellung des momentanen Zustands des mechanischen Systems auf ihre Stabilität hin überprüft. Im Falle der Instabilität werden die von den Stelleinrichtungen herrührenden variablen Parameter der Systembeschreibung in geeigneter Weise derart variiert, dass bzw. bis man ein stabiles System erhält. Die so erhaltenen "stabilen" Momentanwerte für die von den Stelleinrichtungen herrührenden variablen Parameter werden dann zur Erzeugung der Steuersignale für die jeweilige Stelleinrichtung herangezogen, um über die Stelleinrichtungen auf einen stabilen Systemzustand hinzuwirken. Anders als bei bekannten Verfahren zu Stabilitätsregelung, bei denen eine Messwertaufnahme über längere Zeit und eine Analyse dieser Messreihen (beispielsweise mittels Fourier-Transformation) erforderlich ist, ist hierdurch eine schnelle, unmittelbare und wirksame Stabilisierung des Systems gewährleistet.

Damit erlaubt die erfindungsgemäße Lösung den Verzicht auf mechanische Stabilisierungseinrichtungen zwischen Fahrwerk und Wagenkasten für das Laufverhalten wie z. B. Schlingerdämpfer oder Reibungs-Drehhemmungen. Auch auf Dämpfungselemente in der Kopplung der Radeinheiten, insbesondere im Koppelgestänge kann verzichtet werden. Weiterhin vorteilhaft sind die Minimierung des Anlaufwinkels und damit der Gleisbelastung und die Minimierung bzw. Optimierung des Verschleißes an Rad und Schiene. Es wird ein stabiler Fahrzeuglauf über den ganzen Geschwindigkeitsbereich, auch bei hohen Geschwindigkeiten erreicht. Durch das Fehlen eines Koppelgestänges zwischen den Radeinheiten und zum Wagenkasten kann es auch, neben dem einfacheren mechanischen Aufbau, nicht zu einer Übertragung von Körperschall und Vibrationen durch diese Koppelelemente kommen.

Vorzugsweise ist die integrierte Regelung bei einem Fahrzeug mit einem ein Drehgestell umfassenden Fahrwerk derart ausgebildet, dass sie fahrwerksintern ohne mechanische Wirkverbindung zum Wagenkasten wirkt, um so wie eben bereits angedeutet neben dem einfacheren mechanischen Aufbau eine Übertragung von Körperschall und Vibrationen durch Koppelelemente zum Wagenkasten zu vermeiden. Es versteht sich, dass die Einrichtung zur Signalverarbeitung oder dergleichen dabei natürlich auch im bzw. am Wagenkasten angeordnet sein kann, diese jedoch dann lediglich über entsprechende Steuerleitungen, wie Kabel oder dergleichen, mit den Wirkelementen der Stelleinrichtung verbunden sein kann.

Bei vorteilhaften Varianten des erfindungsgemäßen Verfahrens ist vorgesehen, dass die Regelung wenigstens eine schnell reagierende Stelleinrichtung, beispielsweise einen schnell reagierenden Stellantrieb, ansteuert, welcher die Winkellage der Radeinheit relativ zum Fahrwerksrahmen oder Wagenkasten einstellt, um so beispielsweise eine optimale radiale Ausrichtung der Radeinheit bezüglich eines Gleisbogens zu erzielen.

Bei weiteren bevorzugten Varianten ist vorgesehen, dass durch die Stellbewegungen der Relativwinkel zwischen Außenradeinheiten eines Fahrzeugs mit mindestens zwei Radeinheiten geregelt wird, um so eine optimale Ausrichtung der Radeinheiten des Fahrzeugs beispielsweise im Gleisbogen erzielen zu können.

Für die Regelung können grundsätzlich beliebige Eingangsgrößen verwendet werden, welche einzeln oder in Kombination Rückschlüsse auf den aktuellen Zustand, insbesondere den aktuellen Bewegungszustand des Fahrzeugs und/oder der Radeinheit zulassen. Bevorzugt erfolgt die Regelung der Stellung der Radeinheit in Abhängigkeit von dem Bogenradius und/oder der Fahrgeschwindigkeit und/oder unausgeglichener Querbeschleunigung und/oder dem Reibwert und/oder den Profilparametern zwischen Rad und Schiene.

Weiter vorzugsweise werden für das Regelungsverfahren der ermittelte Querweg mindestens einer Radeinheit gegenüber dem Drehgestellrahmen oder Wagenkasten, der ermittelte Gierwinkel mindestens einer Radeinheit gegenüber dem Drehgestellrahmen oder Wagenkasten herangezogen. Ebenso können zusätzliche oder alternativ der ermittelte Stellweg bzw. Stellwinkel mindestens einer Stelleinrichtung oder die ermittelten Stellkräfte mindestens einer Stelleinrichtung herangezogen werden. Ebenso können die ermittelte Fahrgeschwindigkeit, die ermittelte Geschwindigkeit oder Beschleunigung der Radeinheit in Querrichtung oder die ermittelte Giergeschwindigkeit oder Gierbeschleunigung der Radeinheit verwendet werden. Schließlich kann zusätzlich oder alternativ auch der Bogenradius des Fahrweges herangezogen werden.

Die Stelleinrichtung kann grundsätzlich beliebig ausgestaltet sein, um die entsprechenden Stellbewegungen zu erzielen. Grundsätzlich kann vorgesehen sein, dass die ersten und zweiten Stellbewegungen durch eine einzige Stelleinrichtung erzeugt werden. Hierbei ist dann lediglich vorzusehen, dass die Stelleinrichtung ausreichend schnell reagierend ausgebildet ist, um die zweiten Stellbewegungen in dem zweiten Frequenzbereich zu erzeugen. Es versteht sich natürlich auch, dass für die Erzeugung der ersten und zweiten Stellbewegungen unterschiedliche Stelleinrichtungen vorgesehen sein können. Vorzugsweise ist die Stelleinrichtung als elektrischer, hydraulischer oder pneumatischer Stellantrieb ausgebildet.

Die Anzahl und Anordnung der Stelleinrichtungen kann grundsätzlich beliebig gewählt werden. Es muss lediglich sichergestellt sein, dass die entsprechenden Stellbewegungen zuverlässig erzeugt werden können. Bei bevorzugten Varianten der erfindungsgemäßen Vorrichtung ist vorgesehen, dass pro Rad der Radeinheit und zusätzlich oder alternativ pro Radlager der Radeinheit und weiterhin zusätzlich oder alternativ pro gekoppelten Rädern der Radeinheit mindestens eine Stelleinrichtung vorgesehen ist.

Die Kopplung zwischen der Stelleinrichtung und der Radeinheit kann grundsätzlich beliebig ausgestaltet sein. Bei vorteilhaften Varianten der erfindungsgemäßen Vorrichtung kann zwischen der Stelleinrichtung und dem Rad oder Radlager der Radeinheit ein Getriebe angeordnet sein, um so mit einfachen Stelleinrichtungen in einfacher Weise die Stellbewegungen bzw. Stellkräfte gewünschter Höhe zu erzeugen.

Die Wirkungsweise, insbesondere die Wirkbewegung der Stelleinrichtung kann an die erforderliche Stellbewegung angepasst sein. Ist beispielsweise eine lineare Stellbewegung erforderlich oder gewünscht, so ist vorzugsweise vorgesehen, dass die Stelleinrichtung eine lineare Wirkbewegung aufweist. Ist hingegen eine rotatorische Stellbewegung erforderlich bzw. gewünscht, so ist vorzugsweise vorgesehen, dass die Stelleinrichtung eine rotatorische Wirkbewegung aufweist.

Die Anordnung der Stelleinrichtung kann grundsätzlich beliebig in Abhängigkeit von der gewünschten Kopplung zwischen den einzelnen Radeinheiten erfolgen. So kann die Stelleinrichtung zwischen den Rädern unterschiedlicher Fahrzeugseiten angeordnet sein, während sie auch auf einer Fahrzeugseite, insbesondere zwischen Rädern einer Fahrzeugseite angeordnet sein kann.

Um auch bei dem Ausfall einzelner Stelleinrichtungen einen zuverlässigen Betrieb sicherzustellen, ist bei bevorzugten Varianten der erfindungsgemäßen Vorrichtung vorgesehen, dass zur Schaffung einer Redundanz mehrere Stelleinrichtungen kombiniert werden, welche dann in vorteilhafter Weise zu Erzeugung ein und derselben Stellbewegungen dienen und diese auch bei Ausfall der anderen Stelleinrichtung bzw. Stelleinrichtungen jeweils für sich alleine erzeugen können.

Die Erfindung wird anhand der in den Zeichnungen dargestellten Ausführungsbeispiele nachfolgend näher erläutert. Es zeigen schematisch und nicht maßstäblich
- Fig. 1: ein selbstlenkendes, dreiachsiges Fahrwerk bzw. Fahrzeug,
- Fig. 2: ein zweiachsiges Fahrwerk bzw. Fahrzeug, und
- Fig. 3 bis 7: jeweils ein Radpaar bzw. einen Radsatz ei- nes Fahrwerks oder Fahrzeugs mit aktiver Radial- steuerung in unterschiedlichen Ausführungen.

**Fig. 1** zeigt ein dreiachsiges Fahrwerk **1** für ein Schienenfahrzeug, z.B. ein dreiachsiges Drehgestell oder drei am Wagenkasten angebrachte gekoppelte Radeinheiten in Form von Radsätzen oder Radpaaren. Dieses weist einen in der Fig. nicht dargestellten, aus Längs- und Querträgern bestehenden Drehgestell- oder Wagenkastenrahmen auf. An den Längsträgern sind Radlagergehäuse **2 bis 7** der drei Radeinheiten **8, 9, 10** über nicht dargestellte Federelemente befestigt, und zwar Radlagergehäuse **2, 3** für die erste Radeinheit **8** (Außenradeinheit), Radlagergehäuse **4,** 5 für die zweite Radeinheit **9** (Mittelradeinheit) und Radlagergehäuse **6, 7** für die dritte Radeinheit **10** (Außenradeinheit). Die Radeinheiten **8, 9, 10** umfassen Räder **11.** Die Radeinheiten **8, 9, 10** können durch nicht dargestellte Antriebsmotoren, beispielsweise Tatzlager- oder Gestellmotoren, angetrieben werden.

Die Radlagergehäuse **2, 3, 6, 7** der beiden Außenradeinheiten **8, 10** sind unter anderem in Fahrtrichtung bzw. entgegengesetzt zur Fahrtrichtung des Schienenfahrzeugs beweglich, was durch Richtungspfeile **x1, x2** angedeutet ist. Die Radlagergehäuse **4, 5** der Mittelradeinheit 9 sind unter anderem senkrecht zur Fahrtrichtung des Schienenfahrzeugs beweglich, was durch Richtungspfeile **y1, y2** angedeutet ist.

Die Radlagergehäuse **2, 3, 4, 5, 6, 7** sind jeweils nur auf derselben Fahrwerksseite über Lenkerstangen-Drehhebel-Konfigurationen gekoppelt.

Eine schräge Lenkerstange **12** ist zwischen einem Gelenk **13** eines Winkelhebels **14** und einem Gelenk **15** des Radlagergehäuses **3** angeordnet.

Der Winkelhebel **14** hat eine rahmenfeste Drehachse **16** und ist über Gelenk **17** über seinen zweiten Arm mit der Stirnseite des Radlagers **5** der Mittelradeinheit **9** verbunden.

Dem Radlagergehäuse **7** ist ein Drehhebel **18** mit rahmenfester zentrischer Drehachse **19** zugeordnet, wobei die zum Radlagergehäuse **7** führende Lenkerstange **20** am ersten Gelenk **21** dieses Drehhebels **18** angreift und das zweite Gelenk **22** dieses Drehhebels **18** mit einer Lenkerstange **23** verbunden ist, die andererseits zum bereits erwähnten Gelenk **13** des Winkelhebels **14** führt.

In diesem Ausführungsbeispiel sind die Kopplungen der Radlagergehäuse **3, 5, 7** der einen Fahrwerksseite symmetrisch zur Längsachse des Schienenfahrzeugs auch bei den Radlagergehäusen **2, 4, 6** der anderen Fahrwerksseite realisiert.

Eine schräge Lenkerstange **24** ist zwischen einem Gelenk **25** eines Winkelhebels **26** und Gelenk **27** des Radlagergehäuses **2** angeordnet.

Der Winkelhebel **26** hat eine rahmenfeste Drehachse **28** und ist über Gelenk **29** über seinen zweiten Arm mit der Stirnseite des Radlagers **4** der Mittelradeinheit **9** verbunden.

Dem Radlagergehäuse **6** ist ein Drehhebel **30** mit rahmenfester zentrischer Drehachse **31** zugeordnet, wobei die zum Radlagergehäuse **6** führende Lenkerstange **32** am ersten Gelenk **33** dieses Drehhebels **30** angreift und das zweite Gelenk **34** dieses Drehhebels **30** mit einer Lenkerstange **35** verbunden ist, die andererseits zum bereits erwähnten Gelenk **25** des Winkelhebels **26** führt.

Zur Erzeugung der ersten und zweiten Stellbewegungen an den Radeinheiten **8, 9** und **10** sind eine Reihe von Stelleinheiten in Form von einfachen Stellantrieben vorgesehen, deren Anordnung und Wirkung im Folgenden beschrieben wird.

Am Radlagergehäuse **2** ist ein linearer, in Fahrtrichtung bzw. entgegen der Fahrtrichtung **(x1, x2)** wirkender Stellantrieb **36** angeordnet.

Am Radlagergehäuse **4** ist ein linearer, senkrecht zur Fahrtrichtung **(y1, y2)** wirkender Stellantrieb **37** angeordnet. Alternativ oder in Kombination ist in Fig. 1 ein rotatorisch wirkender Stellantrieb **38** angeordnet, der eine Drehung um die Drehachse **28** bewirkt.

Am Radlagergehäuse **6** ist ein linearer, in Fahrtrichtung bzw. entgegen der Fahrtrichtung **(x1, x2)** wirkender Stellantrieb **39** angeordnet. Alternativ oder in Kombination ist in Fig. 1 ein linearer, in Fahrtrichtung bzw. entgegen der Fahrtrichtung **(x1, x2)** wirkender Stellantrieb **40** am Gelenk **33** des Drehhebels 30 sowie ein rotatorisch wirkender Stellantrieb **41** angeordnet. Der Stellantrieb **41** bewirkt eine Drehung um die Drehachse **31.**

Die Stellantriebe **36 bis 41** können wahlweise einzeln oder in Kombination verwendet werden. Bei der Kombination mehrerer Stellantriebe **36 bis 41** wird dadurch eine Redundanz geschaffen, so dass bei Ausfall eines oder mehrerer Stellantriebe **36 bis 41** die anderen, nicht ausgefallenen dessen bzw. deren Funktion zumindest teilweise übernehmen.

Das erfindungsgemäße Verfahren besteht in einer integrierten Regelung, die fahrwerksintern, d. h. ohne mechanische Wirkverbindung zum Wagenkasten, simultan bzw. integriert in mindestens zwei Frequenzbereichen erfolgt.

In einem ersten Frequenzbereich erfolgt eine quasistatische Einstellung der Radeinheiten **8, 9, 10** in Gleisbögen unter Egalisierung der Summen der an den Radeinheiten **8, 9, 10** des Fahrwerks bzw. Fahrzeugs wirkenden Querkräfte. An jeder Radeinheit wirkt mit anderen Worten eine Querkraftresultierende, die den Querkraftresultierenden an den anderen Radeinheiten zumindest betragsweise entspricht.

In einem zweiten Frequenzbereich erfolgt die Regelung der Laufstabilität, wie sie oben bereits beschrieben wurde.

So wird aus gemessenen Momentanwerten einer oder mehrerer im Folgenden noch näher spezifizierten Zustandsgrößen des Systems eine Darstellung des momentanen Zustands des mechanischen Systems ermittelt. Dies geschieht beispielsweise in Form einer entsprechenden Stabilitätsmatrix. Diese Matrix wird zum einen durch die nicht veränderbaren mechanischen Parameter der nicht aktiv ansteuerbaren Elemente des Systems, wie beispielsweise Federn etc., beeinflusst. Ebenso fließen in die Ermittlung dieser Matrix jedoch auch die variablen Parameter der Stellantriebe ein.

Durch geeignete mathematische Algorithmen wird diese momentane Stabilitätsmatrix auf ihre Stabilität hin überprüft. Im Falle der Instabilität werden die von den Stellantrieben herrührenden, aktiv beeinflussbaren variablen Parameter der Systembeschreibung in geeigneter Weise derart variiert, dass bzw. bis sich eine stabile Stabilitätsmatrix ergibt, d. h. man ein stabiles System erhält. Die so erhaltenen "stabilen" Momentanwerte für die von den Stellantrieben herrührenden variablen Parameter werden dann zur Erzeugung der Steuersignale für den jeweiligen Stellantrieb herangezogen. So kann über die Stellantriebe schnell, einfach und wirksam auf einen stabilen Systemzustand hingewirkt werden. Anders als bei bekannten Verfahren zu Stabilitätsregelung ist hier keine Messwertaufnahme über längere Zeit und eine Analyse dieser Messreihen (beispielsweise mittels Fourier-Transformation) erforderlich, mit der nur eine zeitverzögerte Reaktion auf den aktuellen Bewegungszustand des Systems möglich ist.

Zu den oben genannten Zustandsgrößen gehören u. a. die Geschwindigkeit und die Beschleunigung der Radeinheit in Querrichtung, d. h. quer zur Fahrzeuglängsrichtung, sowie die Geschwindigkeit und die Beschleunigung der Radeinheit um die Hochachse. Je nach dem gewählten Regelungskonzept wird wenigstens eine dieser gemessenen Zustandsgrößen oder eine Kombination dieser gemessenen Zustandsgrößen für die oben beschriebene Stabilitätsregelung herangezogen.

Der zweite Frequenzbereich umfasst Frequenzen, die zumindest teilweise höher liegen als Frequenzen aus dem ersten Frequenzbereich. Diese Regelung steuert schnell reagierende Stellantriebe **36** bis **41** an, welche die Winkellage der Radeinheiten **8** und **10** bzw. die Querverschiebung der Radeinheit **9** relativ zum Rahmen einstellen.

In diesem Ausführungsbeispiel wird der Relativwinkel zwischen den Außenradeinheiten **8, 10** sowie die Querverschiebung der Mittelradeinheit **9** geregelt.

Alternativ oder in Kombination dazu können der oder die Absolutwinkel einer, mehrerer und/oder aller Radeinheiten **8, 9, 10** gegenüber einem Fahrwerksrahmen bzw. Wagenkasten geregelt werden.

Die Regelung der quasistatischen Einstellung der betreffenden Radeinheit **8, 9, 10** erfolgt in diesem Ausführungsbeispiel in Abhängigkeit allein vom Bogenradius des aktuell durchfahrenen Gleissegments. Der Bogenradius wird mit Hilfe der Messsignale von entsprechenden Sensoren, beispielsweise Querbeschleunigungs- und/oder Drehbeschleunigungssensoren, Drehgeschwindigkeitssensoren und/oder Quergeschwindigkeitssensoren bestimmt.

Alternativ dazu kann die Regelung der Stellung der betreffenden Radeinheit **8, 9, 10** in Abhängigkeit von Bogenradius, Fahrgeschwindigkeit, unausgeglichener Querbeschleunigung, Reibwert und/oder Profilparametern zwischen Laufrad **11** und Schiene erfolgen. Auch die Bestimmung dieser Größen wird mit einer entsprechenden Sensorik vollzogen.

Für das Regelungsverfahren können beispielsweise der Querweg einer jeden Radeinheit **8, 9, 10** gegenüber dem Rahmen, der Gierwinkel einer jeden Radeinheit **8, 9, 10** gegenüber dem Rahmen, der Stellweg bzw. Stellwinkel der Stellantriebe **36 bis 41,** die Stellkräfte bzw. -momente der Stellantriebe **36 bis 41,** die (absolute) Fahrgeschwindigkeit, die (absolute) Geschwindigkeit bzw. (absolute) Beschleunigung der Radeinheit in Querrichtung, die (absolute) Giergeschwindigkeit bzw. die (absolute) Gierbeschleunigung der Radeinheit, und/oder der Bogenradius mittels entsprechender Sensoren, beispielsweise Querbeschleunigungs- und/oder Drehbeschleunigungssensoren, Drehgeschwindigkeitssensoren und/oder Quergeschwindigkeitssensoren herangezogen werden.

Eine Frequenzanalyse der Bewegungen der Radpaare bzw. Radsätze ist hierzu nicht erforderlich und unterbleibt.

Die erfindungsgemäße Vorrichtung beinhaltet eine - in Fig. 1 nicht dargestellte - mit den entsprechenden Steuereingängen der Stellantriebe **36 bis 41** verbundene Regelungseinrichtung. Diese dient sowohl zur quasistatischen Einstellung als auch zur Stabilitäts-Regelung der Radeinheiten **8, 9, 10** des Schienenfahrzeugs mit mindestens zwei, in diesem Ausführungsbeispiel drei Radeinheiten **8, 9, 10** oder eines Drehgestells eines Schienenfahrzeugs mit mindestens zwei Radeinheiten.

Die Stellantriebe **36 bis 41** erzeugen zum einen erste Stellbewegungen in Form von quasistatischen Auslenkungen und Kräfte entsprechend dem Bogenradius eines zu durchfahrenden Gleissegments, beispielsweise eines Bogens, und überlagern zweite Stellbewegungen in Form von Auslenkungen und Kräfte mit höherer Frequenz zur Stabilisierung des Fahrzeuglaufs sowohl beim Befahren eines Bogens als auch bei Geradeauslauf.

Die Stellantriebe **36 bis 41** erzeugen Auslenkungen und Kräfte entsprechend den Vorgaben der Regelungseinrichtung.

Die Stellantriebe **36 bis 41** bewirken eine Drehung der Radeinheiten **8, 10** um die Hochachse und/oder eine Translation der Radeinheit **9** in Querrichtung.

Die Krafterzeugung in den Stellantrieben **36 bis 41** erfolgt elektrisch, hydraulisch, pneumatisch oder durch eine Kombination aus diesen Verfahren.

Auf einer Fahrwerksseite ist pro Rad **11** bzw. Radlager der Radeinheit **8, 9, 10,** wie in diesem Ausführungsbeispiel, mindestens ein Stellantrieb **36 bis 41** vorgesehen.

Ein Stellantrieb **36 bis 41** wirkt auf mindestens zwei Räder, die miteinander gekoppelt sind. Die Kopplung kann, wie in diesem Ausführungsbeispiel zwischen einem Rad **11** und einem weiteren Rad **11** derselben Radeinheit **8, 9, 10** oder dem Rad einer anderen Radeinheit auf derselben oder gegenüberliegenden Fahrzeugseite angeordnet sein.

Die Übertragung der Kraft oder des Momentes der Stellantriebe **36 bis 41** erfolgt direkt oder unter Zwischenschaltung eines Getriebes.

Die Wirkbewegung der Stellantriebe **36, 37, 39, 40** ist in diesem Ausführungsbeispiel linear. Die Stellantriebe **36, 37, 39, 40** können gleichzeitig die Funktion einer Lenkerstange übernehmen. Sie wirken zusätzlich zu einer eventuell vorhandenen passiven Kopplung und sind mit ihr über Hebel bzw. Lenker verbunden.

Alternativ dazu kann der Stellantrieb rotatorisch wirken, wie dies im Ausführungsbeispiel für die Stellantriebe **38, 41** der Fall ist. Dann kann er gleichzeitig die Funktion eines Drehlagers übernehmen. Er wirkt zusätzlich zu einer eventuell vorhandenen passiven Kopplung und ist mit ihr über Hebel bzw. Lenker oder über eine Drehkopplung verbunden.

**Fig. 2** zeigt ein Fahrwerk eines Schienentriebfahrzeuges. Dargestellt sind ein Drehgestell- oder Wagenkastenrahmen **50,** zwei Radeinheiten **51, 52,** mit Rädern **53** und Radlagergehäusen **54 bis 57.** Die Radeinheiten **51, 52** sind mittels einer Drehwelle **58,** Drehhebel **59, 60** und Lenkerstangen **61** radial steuerbar gelagert und mittels Primärfederelementen **62** mit dem Rahmen **50** verbunden.

Stellantriebe **63 bis 65** erzeugen erste Stellbewegungen in Form von quasistatischen Auslenkungen und Kräfte entsprechend dem Bogenradius eines zu durchfahrenden Fahrwegsegments, beispielsweise eines Gleisbogens, und überlagern zweite Stellbewegungen in Form von Auslenkungen und Kräfte mit höherer Frequenz zur Stabilisierung des Fahrzeuglaufs sowohl beim Befahren eines Bogens als auch bei Geradeauslauf.

Die Stellantriebe **63 bis 65** erzeugen Auslenkungen und Kräfte entsprechend den Vorgaben einer damit verbundenen - in Fig. 2 nicht dargestellten - erfindungsgemäßen Regelungseinrichtung.

Die Stellantriebe **63 bis 65** bewirken eine Drehung der Radeinheiten **51, 52** um die Hochachse.

Die Krafterzeugung in den Stellantrieben **63 bis 65** erfolgt elektrisch, hydraulisch, pneumatisch oder durch eine Kombination aus diesen Verfahren.

Die Stellantriebe **63 bis 65** wirken in diesem Ausführungsbeispiel auf beide Radeinheiten **51, 52,** da diese über die Drehwelle **58,** die Drehhebel **59, 60** und die Lenkerstangen **61** gekoppelt sind. Der lineare Stellantrieb **63** ist an einem Gelenkpunkt **66** des Drehhebels **59** angeordnet. Der lineare Stellantrieb **64** ist am Radlagergehäuse **56** der Radeinheit **52** angeordnet. Der rotatorische Stellantrieb **65** ist am Drehhebel **59** angeordnet und bewirkt eine Drehung um eine horizontal verlaufende Drehachse **67.**

Es können einer, mehrere oder alle der Stellantriebe **63 bis 65** vorgesehen sein. Kommen mehrere der Stellantriebe **63 bis 65** zum Einsatz, so ist es denkbar, dass bestimmte Stellantriebe für die Erzeugung der ersten Stellbewegungen, also die quasistatische Einstellung der Radeinheiten gemäß dem Gleisbogen (d.h. i. a. im niedrigeren Frequenzbereich) und andere für die Erzeugung der zweiten Stellbewegungen, also die Stabilitätsregelung (d.h. i. a. im höheren Frequenzbereich) eingesetzt werden.

Bei der Kombination mehrerer Stellantriebe **63 bis 65** wird dadurch eine Redundanz geschaffen, so dass bei Ausfall eines oder mehrerer Stellantriebe **63 bis 65** die anderen, nicht ausgefallenen dessen bzw. deren Funktion zumindest teilweise übernehmen.

Die Drehwelle **58** kann entfallen; dafür wird in diesem Fall auf jeder Seite mindestens ein Stellantrieb der Art **63 bis 65** angeordnet.

In einem ersten Frequenzbereich erfolgt eine quasistatische Einstellung der Radeinheiten **51, 52** in Gleisbögen unter Egalisierung der Summen der an den Radpaaren bzw. Radsätzen **51, 52** des Fahrwerks bzw. Fahrzeugs wirkenden Querkräfte. Mit anderen Worten wird erreicht, dass auf die jeweilige Radeinheit eine Querkraftresultierende wirkt, welche den auf die anderen Radeinheiten einwirkenden Querkraftresultierenden zumindest betragsmäßig entspricht.

In einem zweiten Frequenzbereich erfolgt die oben beschriebene Regelung der Laufstabilität. Der zweite Frequenzbereich umfasst dabei Frequenzen, die zumindest teilweise höher liegen als Frequenzen aus dem ersten Frequenzbereich. Die Regelungseinrichtung, mit der diese Regelung realisiert wird, steuert die schnell reagierenden Stellantriebe **63 bis 65** an, welche die Winkellage der Radeinheiten **51, 52** relativ zum Rahmen einstellen.

Auch in diesem Ausführungsbeispiel wird der Relativwinkel zwischen den Radeinheiten **51, 52** geregelt. Die Regelung der quasistatischen Einstellung der betreffenden Radeinheit **51, 52** erfolgt auch in diesem Ausführungsbeispiel in Abhängigkeit allein vom Bogenradius des zu durchfahrenden Fahrwegsegments.

In den **Fig. 3** **und** **4** sind jeweils einzelne Radeinheiten von Fahrwerken bzw. Fahrzeugen mit aktiven Radialsteuerungen und unterschiedlichen Anordnungsmöglichkeiten von einem oder mehreren Stellantrieben **68 bis 76** dargestellt.

In **Fig. 3** ist der lineare Stellantrieb **68** an einem Radlagergehäuse **77** angeordnet. Der lineare Stellantrieb **69** ist an einem Gelenk **78** am Ende eines Lenkbalkens **79** angeordnet. Das Gelenk **78** ist gleichzeitig über eine Lenkerstange **80** mit dem Radlagergehäuse **77** verbunden. Die Lenkerstange **80** ist um eine vertikale Drehachse **81,** die die Mittellinie des Fahrzeugs schneidet, drehbar gelagert. An einem ebenfalls am Lenkbalken **79,** außerhalb der Drehachse **81** angeordneten Gelenk **82** ist der lineare Stellantrieb **70** angeordnet. Der rotatorische Stellantrieb **71** ist am Drehpunkt **81** des Lenkbalkens **79** angeordnet. Der rotatorische Stellantrieb **72** ist über einen Drehhebel **83** und eine Lenkerstange **84** mit einem Gelenk **85** des Lenkbalkens **79** außerhalb der Drehachse **81** verbunden. Der Lenkbalken **79** ist über ein an seinem Ende angeordnetes Gelenk **86** und eine daran befestigte Lenkerstange **87** mit einem Radlagergehäuse **88** verbunden.

Der lineare, in Fahrtrichtung wirkende Stellantrieb **73 (****Fig. 4****)** wirkt über ein Gelenk **89** mit einem Schenkel eines Winkelhebels **90** und eine Lenkerstange **91** auf ein Radlagergehäuse **92.** Der Winkelhebel **90** ist um eine horizontale Drehachse **93** gelagert, an der ein rotatorischer Stellantrieb **76** angreift. Die linearen Stellantriebe **74, 75** wirken parallel auf einen Lenkbalken **94.** Dies erfolgt über ein Gelenk **95** am Lenkbalken **94** bzw. ein Gelenk **96** eines Schenkels eines Winkelhebels **97.** Der Winkelhebel **97** ist um eine vertikale Drehachse **98** gelagert und ist am anderen Ende über ein Gelenk, eine Lenkerstange **99** mit einem Radlagergehäuse **100** verbunden. Auch diese Stellantriebe **73 bis 76** sind einzeln oder in Kombination zur Redundanzerhöhung anwendbar.

In den **Fig. 5 bis 7** sind einzelne Radeinheiten eines Fahrwerks bzw. Fahrzeugs mit jeweils einem Stellantrieb **101, 102** dargestellt.

In **Fig. 5** übernimmt der rotatorische Stellantrieb **101** gleichzeitig die Funktion der Kopplung der beiden Räder **103** über entsprechende Gelenke **104,** an beiden Enden um 90° abgewinkelte und um ihre Längsachse drehbar gelagerte Drehwellen **105,** Lenkerstangen **106** und Radlagergehäuse **107.** Somit stellt der Stellantrieb **101** gleichzeitig beide Räder **103** entsprechend der Stabilitäts-Regelung und bewirkt eine Drehung der Räder **103** um die Hochachse. Mit anderen Worten erzeugt er gleichzeitig die ersten und zweiten Stellbewegungen.

In **Fig. 6** sind zwei Räder **108** mit ihren zugehörigen Radlagergehäusen **109** über Lenkerstangen **110,** Gelenke **111** und eine an beiden Enden in entgegengesetzter Richtung um 90° abgewinkelte und um ihre Längsachse drehbar gelagerte Drehwelle **112** gekoppelt. Zwischen den abgewinkelten Enden der Drehwelle **112** ist über ein Gelenk **113** und eine Lenkerstange **114** der rotatorische Stellantrieb **102** angeordnet, der die Drehwelle **112** um ihre Längsachse rotieren und damit die Räder **108** um die Hochachse drehen lässt.

Sowohl in der Abwandlung nach **Fig. 5****,** als auch in der Abwandlung nach **Fig. 6** können die Stellantriebe **101**, **102** etwa mittig, zwischen den Rädern **103, 108** angeordnet werden. Der optimale Einbauort richtet sich nach dem Platzbedarf und der Gewichtsverteilung der einzelnen Komponenten.

**Fig. 7** zeigt eine weitere Abwandlung einer einzelnen Radeinheit mit gekoppelten Rädern **115.** Die Kopplung erfolgt über Radlagergehäuse **116,** daran angeordnete Lenkerstangen **117**, **118**, **119**, Gelenke **120** und eine Drehwelle **121.** Die Drehwelle **121** ist mittels am Rahmen befestigter Lager **122** drehbar um ihre Längsachse gelagert. An den Enden der Drehwelle **121** sind zur Verbindung mit den Lenkerstangen **118, 119** über Gelenke **120** Hebel **123** angeordnet. Die beiden Lenkerstangen **117, 119** sind mit einem rotatorischen Stellantrieb **124** verbunden, der eine Drehung der Räder **115** um die Hochachse bewirkt. Der rotatorische Stellantrieb **124** kann somit seitlich des Rahmens angeordnet werden.

## Patentansprüche

1. Verfahren zur aktiven Radialsteuerung der Räder **(11, 53, 103, 108, 115)** wenigstens einer Radeinheit **(8, 9, 10, 51, 52)** eines Fahrwerks, insbesondere eines Fahrwerks eines Schienenfahrzeugs, bei dem
- der Radeinheit **(8, 9, 10, 51, 52)** über wenigstens eine Stelleinrichtung **(36 bis 41, 63 bis 65, 68 bis 76, 101, 102, 124)** Stellbewegungen aufgeprägt werden, indem eine integrierte Regelung mit Stellbewegungen in mindestens zwei, nicht identischen Frequenzbereichen erfolgt, wobei
- der Radeinheit **(8, 9, 10, 51, 52)** erste Stellbewegungen in einem ersten Frequenzbereich und zweite Stellbewegungen in einem vom ersten Frequenzbereich verschiedenen zweiten Frequenzbereich überlagert aufgeprägt werden,
**dadurch gekennzeichnet, dass**
- die Regelung in dem zweiten Frequenzbereich in Echtzeit erfolgt, wobei
- ein Momentanwert wenigstens einer für den momentanen Zustand des Fahrzeugs und/oder der Radeinheit **(8, 9, 10, 51, 52)** repräsentativen Zustandsgröße ermittelt wird,
- aus dem Momentanwert unmittelbar eine Darstellung des momentanen Zustands des Fahrzeugs und/oder der Radeinheit **(8, 9, 10, 51, 52)** ermittelt und auf ihre Stabilität hin analysiert wird,
- im Falle der Ermittlung einer Instabilität des momentanen Zustands, ein für die Herstellung eines stabilen Zustands erforderlicher Wert der veränderbaren Parameter der wenigstens einen Stelleinrichtung **(36 bis 41, 63 bis 65, 68 bis 76, 101, 102, 124)** ermittelt wird und
- die wenigstens eine Stelleinrichtung **(36 bis 41, 63 bis 65, 68 bis 76, 101, 102, 124)** unter Verwendung des ermittelten Werts des jeweiligen veränderbaren Parameters zur Herstellung eines stabilen Zustands des Fahrzeugs und/oder der Radeinheit **(8, 9, 10, 51, 52)** angesteuert wird.

2. Verfahren nach Anspruch 1, **dadurch gekennzeichnet, dass** die integrierte Regelung bei einem Fahrzeug mit einem ein Drehgestell umfassenden Fahrwerk derart ausgebildet ist, dass sie fahrwerksintern ohne mechanische Wirkverbindung zum Wagenkasten wirkt.

3. Verfahren nach Anspruch 1 oder 2, **dadurch gekennzeichnet, dass** bei Bogenfahrt durch die Stellbewegungen in dem ersten Frequenzbereich eine quasistatische Einstellung der Räder **(11, 53, 103, 108, 115)** der Radeinheit **(8, 9, 10, 51, 52)** derart erfolgt, dass eine Egalisierung der Summen der an den Rädern **(11, 53, 103, 108, 115)** der Radeinheiten **(8, 9, 10, 51, 52)** des Fahrwerkswirkenden Querkräfte erfolgt.

4. Verfahren nach einem der Ansprüche 1 bis 3, **dadurch gekennzeichnet, dass** bei Bogenfahrt durch die Stellbewegungen in dem ersten Frequenzbereich eine quasistatische Einstellung der Räder **(11, 53, 103, 108, 115)** der Radeinheit **(8, 9, 10, 51, 52)** derart erfolgt, dass sich eine Verteilung der an den Rädern **(11, 53, 103, 108, 115)** der Radeinheiten **(8, 9, 10, 51, 52)** des Fahrwerks wirkenden Querkräfte ergibt, bei der das Fahrverhalten vorgebbaren Betriebs- und Instandhaltungsbedingungen angepasst ist.

5. Verfahren nach einem der Ansprüche 1 bis 4, **dadurch gekennzeichnet, dass** durch die Stellbewegungen in dem zweiten Frequenzbereich eine Regelung der Laufstabilität des Fahrzeugs erfolgt.

6. Verfahren nach einem der Ansprüche 1 bis 5, **dadurch gekennzeichnet, dass** der zweite Frequenzbereich Frequenzen umfasst, die zumindest teilweise höher liegen als Frequenzen aus dem ersten Frequenzbereich.

7. Verfahren nach einem der Ansprüche 1 bis 6, **dadurch gekennzeichnet, dass** der zweite Frequenzbereich oberhalb des ersten Frequenzbereichs liegt.

8. Verfahren nach einem der Ansprüche 1 bis 7, **dadurch gekennzeichnet, dass** der zweite Frequenzbereich sich an den ersten Frequenzbereich anschließt.

9. Verfahren nach einem der Ansprüche 1 bis 8, **dadurch gekennzeichnet, dass** der erste Frequenzbereich zwischen 0 Hz und 3 Hz liegt.

10. Verfahren nach einem der Ansprüche 1 bis 9, **dadurch gekennzeichnet, dass** der zweite Frequenzbereich zwischen 0 Hz und 10 Hz, vorzugsweise zwischen 3 Hz und 10 Hz liegt.

11. Verfahren nach einem der Ansprüche 1 bis 10, **dadurch gekennzeichnet, dass** die Regelung wenigstens eine schnell reagierende Stelleinrichtung **(36 bis 41, 63 bis 65, 68 bis 76, 101, 102, 124)** ansteuert, welche die Winkellage der Radeinheit **(8, 10, 51, 52)** relativ zum Fahrwerksrahmen oder Wagenkasten einstellt.

12. Verfahren nach einem der Ansprüche 1 bis 11, **dadurch gekennzeichnet, dass** durch die Stellbewegungen der Relativwinkel zwischen Außenradeinheiten **(8, 10, 51, 52)** eines Fahrzeugs mit mindestens zwei Radeinheiten **(8, 9, 10, 51, 52)** geregelt wird.

13. Verfahren nach einem der Ansprüche 1 bis 12, **dadurch gekennzeichnet, dass** durch die Stellbewegungen der Absolutwinkel wenigstens einer Radeinheit **(8, 9, 10, 51, 52)** gegenüber einem Fahrwerksrahmen oder Wagenkasten geregelt wird.

14. Verfahren nach einem der Ansprüche 1 bis 13, **dadurch gekennzeichnet, dass** die Regelung der Stellung der Radeinheit **(8, 9, 10, 51, 52)** in Abhängigkeit von dem Bogenradius und/oder der Fahrgeschwindigkeit und/oder unausgeglichener Querbeschleunigung und/oder dem Reibwert und/oder den Profilparametern zwischen Rad **(11, 53, 103, 108, 115)** und Schiene erfolgt.

15. Verfahren nach einem der Ansprüche 1 bis 14, **dadurch gekennzeichnet, dass** für das Regelungsverfahren der ermittelte Querweg mindestens einer Radeinheit **(8, 9, 10, 51, 52)** gegenüber dem Drehgestellrahmen oder Wagenkasten, der ermittelte Gierwinkel mindestens einer Radeinheit **(8, 9, 10, 51, 52)** gegenüber dem Drehgestellrahmen oder Wagenkasten, der ermittelte Stellweg bzw. Stellwinkel mindestens einer Stelleinrichtung **(36 bis 41, 63 bis 65, 68 bis 76, 101, 102, 124),** die ermittelten Stellkräfte mindestens einer Stelleinrichtung **(36 bis 41, 63 bis 65, 68 bis 76, 101, 102, 124)**, die ermittelte Fahrgeschwindigkeit, die ermittelte Geschwindigkeit oder Beschleunigung der Radeinheit **(8, 9, 10, 51, 52)** in Querrichtung, die ermittelte Giergeschwindigkeit oder Gierbeschleunigung der Radeinheit **(8, 9, 10, 51, 52),** und/oder der Bogenradius des Fahrweges herangezogen werden.

16. Vorrichtung zur aktiven Radialsteuerung wenigstens einer Radeinheit **(8, 9, 10, 51, 52)** eines Fahrzeugs, insbesondere zur Anwendung des Verfahrens nach einem der Ansprüche 1 bis 15, mit
- mindestens einer mit der Radeinheit **(8, 9, 10, 51, 52)** verbundenen Stelleinrichtung **(36 bis 41, 63 bis 65, 68 bis 76, 101, 102, 124)** zum Aufprägen von Stellbewegungen auf die Radeinheit **(8, 9, 10, 51, 52),** insbesondere zum Aufprägen einer Rotation um die Hochachse und/oder einer Translation in Querrichtung, und
- einer mit der Stelleinrichtung **(36 bis 41, 63 bis 65, 68 bis 76, 101, 102, 124)** verbundenen Regelungseinrichtung zum Ansteuern der Stelleinrichtung **(36 bis 41, 63 bis 65, 68 bis 76, 101, 102, 124),** wobei
- die Regelungseinrichtung zur Ansteuerung der Stelleinrichtung **(36 bis 41, 63 bis 65, 68 bis 76, 101, 102, 124)** derart ausgebildet ist, dass die Stelleinrichtung **(36 bis 41, 63 bis 65, 68 bis 76, 101, 102, 124)** der Radeinheit **(8, 9, 10, 51, 52)**
- in einem ersten Frequenzbereich erste Stellbewegungen zur Erzeugung quasistatischer Auslenkungen der Radeinheit **(8, 9, 10, 51, 52)** entsprechend dem Bogenradius eines aktuell zu durchfahrenden Fahrwegsegments aufprägt und
- in einem vom ersten Frequenzbereich verschiedenen zweiten Frequenzbereich den ersten Stellbewegungen überlagerte zweite Stellbewegungen zur Erzeugung von Auslenkungen der Radeinheit **(8, 9, 10, 51, 52)** zur Stabilisierung des Fahrzeuglaufs aufprägt.
**dadurch gekennzeichnet, dass**
- die Regelungseinrichtung zur Ansteuerung der Stelleinrichtung **(36 bis 41, 63 bis 65, 68 bis 76, 101, 102, 124)** derart ausgebildet ist, dass die Regelung in dem zweiten Frequenzbereich in Echtzeit erfolgt, wobei
- ein Momentanwert wenigstens einer für den momentanen Zustand des Fahrzeugs und/oder der Radeinheit **(8, 9, 10, 51, 52)** repräsentativen Zustandsgröße ermittelt wird,
- aus dem Momentanwert unmittelbar eine Darstellung des momentanen Zustands des Fahrzeugs und/oder der Radeinheit **(8, 9, 10, 51, 52)** ermittelt und auf ihre Stabilität hin analysiert wird,
- im Falle der Ermittlung einer Instabilität des momentanen Zustands, ein für die Herstellung eines stabilen Zustands erforderlicher Wert der veränderbaren Parameter der wenigstens einen Stelleinrichtung **(36 bis 41, 63 bis 65, 68 bis 76, 101, 102, 124)** ermittelt wird und
- die wenigstens eine Stelleinrichtung **(36 bis 41, 63 bis 65, 68 bis 76, 101, 102, 124)** unter Verwendung des ermittelten Werts des jeweiligen veränderbaren Parameters zur Herstellung eines stabilen Zustands des Fahrzeugs und/oder der Radeinheit **(8, 9, 10, 51, 52)** angesteuert wird.

17. Vorrichtung nach Anspruch 16, **dadurch gekennzeichnet, dass** die Stelleinrichtung **(36 bis 41, 63 bis 65, 68 bis 76, 101, 102, 124)** als elektrischer, hydraulischer oder pneumatischer Stellantrieb **(36 bis 41, 63 bis 65, 68 bis 76, 101, 102, 124)** ausgebildet ist.

18. Vorrichtung nach Anspruch 16 oder 17, **dadurch gekennzeichnet, dass** pro Rad **(11, 53, 103, 108, 115)** der Radeinheit und/oder pro Radlager der Radeinheit **(8, 9, 10, 51, 52)** und/oder pro gekoppelten Rädern **(11, 53, 103, 108, 115)** der Radeinheit mindestens eine Stelleinrichtung **(36 bis 41, 63 bis 65, 68 bis 76, 101, 102, 124)** vorgesehen ist.

19. Vorrichtung nach einem der Ansprüche 16 bis 18, **dadurch gekennzeichnet, dass** mindestens zwei Räder **(11, 103, 108, 115)** miteinander gekoppelt sind.

20. Vorrichtung nach Anspruch 19, **dadurch gekennzeichnet, dass** mindestens zwei gekoppelte Räder **(11, 53, 103, 108, 115)** zu einer Radeinheit **(8, 9, 10, 51, 52)** gehören und/oder zwei gekoppelte Räder zu unterschiedlichen Radeinheiten gehören, wobei die gekoppelten Räder auf derselben oder gegenüberliegenden Fahrzeugseite angeordnet sind.

21. Vorrichtung nach einem der Ansprüche 16 bis 20, **dadurch gekennzeichnet, dass** zwischen der Stelleinrichtung **(36 bis 41, 63 bis 65, 68 bis 76, 101, 102, 124)** und dem Rad **(11, 53, 103, 108, 115)** oder Radlager der Radeinheit **(8, 9, 10, 51, 52)** ein Getriebe angeordnet ist.

22. Vorrichtung nach einem der Ansprüche 16 bis 21, **dadurch gekennzeichnet, dass** die Stelleinrichtung **(36, 37, 39, 40, 63, 64, 68 bis 70)** eine lineare Wirkbewegung aufweist.

23. Vorrichtung nach einem der Ansprüche 16 bis 22, **dadurch gekennzeichnet, dass** die Stelleinrichtung **(38, 41, 65, 71, 72, 101, 102, 124)** eine rotatorische Wirkbewegung aufweist.

24. Vorrichtung nach einem der Ansprüche 16 bis 23, **dadurch gekennzeichnet, dass** die Stelleinrichtung **(71, 101, 102)** zwischen den Rädern **(11, 53, 103, 108, 115)** unterschiedlicher Fahrzeugseiten angeordnet ist.

25. Vorrichtung nach einem der Ansprüche 16 bis 24, **dadurch gekennzeichnet, dass** eine Stelleinrichtung **(36 bis 41, 63 bis 65, 68, 69, 72, 75, 76, 124)** auf einer Fahrzeugseite, insbesondere zwischen Rädern **(11, 53, 103, 108, 115)** einer Fahrzeugseite angeordnet ist.

26. Vorrichtung nach einem der Ansprüche 16 bis 25, **dadurch gekennzeichnet, dass** zur Schaffung einer Redundanz mehrere Stelleinrichtungen **(36 bis 41)** kombiniert werden.

## Claims

1. Method for active radial control of the wheels (11, 53, 103, 108, 115) of at least one wheel unit (8, 9, 10, 51, 52) of a running gear, in particular of a running gear of a rail vehicle, in which
- actuating movements are applied to the wheel unit (8, 9, 10, 51, 52), via at least one actuating device (36 to 41, 63 to 65, 68 to 76, 101, 102, 124), by carrying out an integrated control with actuating movements in at least two, non-identical frequency ranges, wherein
- first actuating movements in a first frequency range and second actuating movements in a second frequency range, which is different from the first frequency range, are applied in a superimposed manner to the wheel unit (8, 9, 10,51,52),
**characterised in that**
- the control in the second frequency range takes place in real time, wherein
- an instantaneous value of at least one state variable representing the current state of the vehicle and/or of the wheel unit (8, 9, 10, 51, 52) is determined,
- a representation of the current state of the vehicle and/or of the wheel unit (8, 9, 10, 51, 52) is directly established from the instantaneous value and is analysed for stability,
- in case of detection of an instability of the current state, a value of the alterable parameters of the at least one actuating device (36 to 41, 63 to 65, 68 to 76, 101, 102, 124) necessary to produce a stable state is determined and
- the at least one actuating device (36 to 41, 63 to 65, 68 to 76, 101, 102, 124) is controlled using the determined value of the respective alterable parameter to produce a stable state of the vehicle and/or of the wheel unit (8, 9, 10, 51, 52).

2. Method according to Claim 1, **characterised in that** the integrated control, in a vehicle with a running gear comprising a bogie, is designed such that it acts within the running gear without any mechanical functional connection to the wagon body.

3. Method according to Claim 1 or 2, **characterised in that**, when running in a curve, by means of the actuating movements in the first frequency range, a quasi-static setting of the wheels (11, 53, 103, 108, 115) of the wheel unit (8, 9, 10, 51, 52) takes place such that equalisation of the sums of the transverse forces acting on the wheels (11, 53, 103, 108, 115) of the wheel units (8, 9, 10, 51, 52) of the running gear takes place.

4. Method according to any one of Claims 1 to 3, **characterised in that**, when running in a curve, by means of the actuating movements in the first frequency range, a quasi-static setting of the wheels (11, 53, 103, 108, 115) of the wheel unit (8, 9, 10, 51, 52) takes place such that a distribution of the transverse forces acting on the wheels (11, 53, 103, 108, 115) of the wheel units (8, 9, 10, 51, 52) of the running gear takes place, in which the running behaviour is matched to specifiable operating and maintenance conditions.

5. Method according to any one of Claims 1 to 4, **characterised in that** control of the running stability of the vehicle takes place by means of the actuating movements in the second frequency range.

6. Method according to any one of Claims 1 to 5, **characterised in that** the second frequency range comprises frequencies which are, at least in part, higher than frequencies from the first frequency range.

7. Method according to any one of Claims 1 to 6, **characterised in that** the second frequency range lies above the first frequency range.

8. Method according to any one of Claims 1 to 7, **characterised in that** the second frequency range follows on from the first frequency range.

9. Method according to any one of Claims 1 to 8, **characterised in that** the first frequency range lies between 0 Hz and 3 Hz.

10. Method according to any one of Claims 1 to 9, **characterised in that** the second frequency range lies between 0 Hz and 10 Hz, preferably between 3 Hz and 10 Hz.

11. Method according to any one of Claims 1 to 10, **characterised in that** the control controls at least one fast reacting actuating device (36 to 41, 63 to 65, 68 to 76, 101, 102, 124) which sets the angular position of the wheel unit (8, 10, 51, 52) relative to the running gear frame or wagon body.

12. Method according to any one of Claims 1 to 11, **characterised in that** the relative angle between outer wheel units (8, 10, 51, 52) of a vehicle with at least two wheel units (8, 9, 10, 51, 52) is controlled by means of the actuating movements.

13. Method according to any one of Claims 1 to 12, **characterised in that** the absolute angle of at least one wheel unit (8, 9, 10, 51, 52) is controlled in relation to a running gear frame or a wagon body by means of the actuating movements.

14. Method according to any one of Claims 1 to 13, **characterised in that** the control of the position of the wheel unit (8, 9, 10, 51, 52) is carried out depending on the radius of curvature and/or the travelling speed and/or unbalanced transverse acceleration and/or the coefficient of friction and/or the profile parameters between wheel (11, 53, 103, 108, 115) and rail.

15. Method according to any one of Claims 1 to 14, **characterised in that** the following are used for the control method, the determined transverse travel of at least one wheel unit (8, 9, 10, 51, 52) relative to the bogie frame or wagon body; the determined yaw angle of at least one wheel unit (8, 9, 10, 51, 52) relative to the bogie frame or wagon body; the determined actuating travel or actuating angle of at least one actuating device (36 to 41, 63 to 65, 68 to 76, 101, 102, 124); the determined actuating forces of at least one actuating device (36 to 41, 63 to 65, 68 to 76, 101, 102, 124); the determined travelling speed; the determined speed or acceleration of the wheel unit (8, 9, 10, 51, 52) in the transverse direction; the determined yaw speed or yaw acceleration of the wheel unit (8, 9, 10, 51, 52); and/or the radius of curvature of the travel path.

16. Apparatus for active radial control of at least one wheel unit (8, 9, 10, 51, 52) of a vehicle, in particular for applying the method according to any one of Claims 1 to 15 comprising
- at least one actuating device (36 to 41, 63 to 65, 68 to 76, 101, 102, 124) connected to the wheel unit (8, 9, 10, 51, 52) for applying actuating movements to the wheel unit (8, 9, 10, 51, 52), in particular for applying a rotational movement about the vertical axis and/or a translational movement in the transverse direction, and
- a control device connected to the actuating device (36 to 41, 63 to 65, 68 to 76, 101, 102, 124) for controlling the actuating device (36 to 41, 63 to 65, 68 to 76, 101, 102, 124), wherein
- the control device for controlling the actuating device (36 to 41, 63 to 65, 68 to 76, 101, 102, 124) is designed such that the actuating device (36 to 41, 63 to 65, 68 to 76, 101, 102, 124)
- in a first frequency range applies first actuating movements to the wheel unit (8, 9, 10, 51, 52) for generating quasi-static excursions of the wheel unit (8, 9, 10, 51, 52) corresponding to the radius of curvature of a track segment currently travelled along; and
- in a second frequency range, which is different from the first frequency range, applies second actuating movements to the wheel unit (8, 9, 10, 51, 52) which are superimposed on the first actuating movements, to generate excursions of the wheel unit (8, 9, 10, 51, 52) for stabilising the running of the vehicle,
**characterised in that**
- the control device for controlling the actuating device (36 to 41, 63 to 65, 68 to 76, 101, 102, 124) is designed such that the control in the second frequency range takes place in real time, wherein
- an instantaneous value of at least one state variable representing the current state of the vehicle and/or of the wheel unit (8, 9, 10, 51, 52) is determined,
- a representation of the current state of the vehicle and/or of the wheel unit (8, 9, 10, 51, 52) is directly established from the instantaneous value and is analysed for stability,
- in case of detection of an instability of the current state, a value of the alterable parameters of the at least one actuating device (36 to 41, 63 to 65, 68 to 76, 101, 102, 124) necessary to produce a stable state is determined and
- the at least one actuating device (36 to 41, 63 to 65, 68 to 76, 101, 102, 124) is controlled using the determined value of the respective, alterable parameter to produce a stable state of the vehicle and/or of the wheel unit (8, 9, 10, 51, 52).

17. Apparatus according to Claim 16, **characterised in that** the actuating device (36 to 41, 63 to 65, 68 to 76, 101, 102, 124) is designed as an electric, hydraulic or pneumatic actuating drive (36 to 41, 63 to 65, 68 to 76, 101, 102, 124).

18. Apparatus according to Claim 16 or 17, **characterised in that** at least one actuating device (36 to 41, 63 to 65, 68 to 76, 101, 102, 124) is provided per wheel (11, 53, 103, 108, 115) of the wheel unit and/or per wheel bearing of the wheel unit (8, 9, 10, 51, 52) and/or per coupled wheels (11, 53, 103, 108, 115) of the wheel unit.

19. Apparatus according to any one of Claims 16 to 18, **characterised in that** at least two wheels (11, 103, 108, 115) are coupled to one another.

20. Apparatus according to Claim 19, **characterised in that** at least two coupled wheels (11, 53, 103, 108, 115) belong to a wheel unit (8, 9, 10, 51, 52) and/or two coupled wheels belong to different wheel units, wherein the coupled wheels are arranged on the same side or on opposite sides of the vehicle.

21. Apparatus according to any one of Claims 16 to 20, **characterised in that** a gear mechanism is arranged between the actuating device (36 to 41, 63 to 65, 68 to 76, 101, 102, 124) and the wheel (11, 53, 103, 108, 115) or wheel bearing of the wheel unit (8, 9, 10, 51, 52).

22. Apparatus according to any one of Claims 16 to 21, **characterised in that** the actuating device (36, 37, 39, 40, 63, 64, 68 to 70) has a linear effective movement.

23. Apparatus according to any one of Claims 16 to 22, **characterised in that** the actuating device (38, 41, 65, 71, 72, 101, 102, 124) has a rotational effective movement.

24. Apparatus according to any one of Claims 16 to 23, **characterised in that** the actuating device (71, 101, 102) is arranged between the wheels (11, 53, 103, 108, 115) of different sides of the vehicle.

25. Apparatus according to any one of Claims 16 to 24, **characterised in that** an actuating device (36 to 41, 63 to 65, 68, 69, 72, 75, 76, 124) is arranged on one side of the vehicle, in particular between wheels (11, 53, 103, 108, 115) of one side of the vehicle.

26. Apparatus according to any one of Claims 16 to 25, **characterised in that** a plurality of actuating devices (36 to 41) are combined for the purpose of creating redundancy.

## Revendications

1. Procédé de réglage radial actif des roues (11, 53, 103, 108, 115) d'au moins un ensemble de roues (8, 9, 10, 51, 52) d'un train de roulement, en particulier d'un train de roulement d'un véhicule ferroviaire, dans lequel
- des mouvements d'actionnement sont exercés sur l'ensemble de roues (8, 9, 10, 51, 52), par le biais d'au moins un dispositif d'actionnement (36 à 41, 63 à 65, 68 à 76, 101, 102, 124), en réalisant un réglage intégré par des mouvements d'actionnement dans au moins deux gammes de fréquences non identiques, dans lequel
- des premiers mouvements d'actionnement dans une première gamme de fréquences et des deuxièmes mouvements d'actionnement dans une deuxième gamme de fréquences, qui est différente de la première gamme de fréquences, sont exercés d'une manière superposée sur l'ensemble de roues (8, 9, 10, 51, 52),
**caractérisé en ce que**
- le réglage dans la deuxième gamme de fréquences se fait en temps réel, dans lequel
- une valeur instantanée d'au moins une variable d'état représentant l'état actuel du véhicule et/ou de l'ensemble de roues (8, 9, 10, 51, 52) est déterminée,
- une représentation de l'état actuel du véhicule et/ou de l'ensemble de roues (8, 9, 10, 51, 52) est directement établie d'après la valeur instantanée et la stabilité de celui-ci est analysée,
- si l'état actuel est déterminé comme étant instable, une valeur dudit au moins un dispositif d'actionnement (36 à 41, 63 à 65, 68 à 76, 101, 102, 124) étant nécessaire pour produire un état stable des paramètres modifiables est déterminée et
- ledit au moins un dispositif d'actionnement (36 à 41, 63 à 65, 68 à 76, 101, 102, 124) est réglé en utilisant la valeur déterminée du paramètre modifiable respectif pour produire un état stable du véhicule et/ou de l'ensemble de roues (8, 9, 10, 51, 52).

2. Procédé selon la revendication 1, **caractérisé en ce que** le réglage intégré, dans un véhicule équipé d'un train de roulement comportant un bogie, est conçu de telle manière qu'il n'agit qu'à l'intérieur du train de roulement sans aucun raccordement fonctionnel mécanique à la caisse de la voiture.

3. Procédé selon la revendication 1 ou la revendication 2, **caractérisé en ce que**, dans une courbe, au moyen des mouvements d'actionnement dans la première gamme de fréquences, un réglage quasi statique des roues (11, 53, 103, 108, 115) de l'ensemble de roues (8, 9, 10, 51, 52) se fait de telle manière qu'une égalisation des sommes des forces transversales agissant sur les roues (11, 53, 103, 108, 115) des ensembles de roues (8, 9, 10, 51, 52) du train de roulement se fait.

4. Procédé selon l'une quelconque des revendications 1 à 3, **caractérisé en ce que**, dans une courbe, au moyen des mouvements d'actionnement dans la première gamme de fréquences, un réglage quasi statique des roues (11, 53, 103, 108, 115) de l'ensemble de roues (8, 9, 10, 51, 52) se fait de telle manière qu'une distribution des forces transversales agissant sur les roues (11, 53, 103, 108, 115) des ensembles de roues (8, 9, 10, 51, 52) du train de roulement se fait, dans lequel le comportement de roulement est adapté à des conditions spécifiables d'opération et de maintenance.

5. Procédé selon l'une quelconque des revendications 1 à 4, **caractérisé en ce qu'**un réglage de la stabilité de roulement du véhicule se fait au moyen des mouvements d'actionnement dans la deuxième gamme de fréquences.

6. Procédé selon l'une quelconque des revendications 1 à 5, **caractérisé en ce que** la deuxième gamme de fréquences comporte des fréquences qui sont, au moins en partie, supérieures à des fréquences de la première gamme de fréquences.

7. Procédé selon l'une quelconque des revendications 1 à 6, **caractérisé en ce que** la deuxième gamme de fréquences repose au-dessus de la première gamme de fréquences.

8. Procédé selon l'une quelconque des revendications 1 à 7, **caractérisé en ce que** la deuxième gamme de fréquences découle de la première gamme de fréquences.

9. Procédé selon l'une quelconque des revendications 1 à 8, **caractérisé en ce que** la première gamme de fréquences s'étend entre 0 Hz et 3 Hz.

10. Procédé selon l'une quelconque des revendications 1 à 9, **caractérisé en ce que** la deuxième gamme de fréquences s'étend entre 0 Hz et 10 Hz, de préférence entre 3 Hz et 10 Hz.

11. Procédé selon l'une quelconque des revendications 1 à 10, **caractérisé en ce que** le réglage règle au moins un dispositif d'actionnement à réaction rapide (36 à 41, 63 à 65, 68 à 76, 101, 102, 124) qui établit la position angulaire de l'ensemble de roues (8, 10, 51, 52) par rapport au châssis de train de roulement ou à la caisse de la voiture.

12. Procédé selon l'une quelconque des revendications 1 à 11, **caractérisé en ce que** l'angle relatif entre les ensembles de roues extérieurs (8, 10, 51, 52) d'un véhicule ayant au moins deux ensembles de roues (8, 9, 10, 51, 52) est réglé au moyen des mouvements d'actionnement.

13. Procédé selon l'une quelconque des revendications 1 à 12, **caractérisé en ce que** l'angle absolu d'au moins un ensemble de roues (8, 9, 10, 51, 52) est réglé par rapport à un châssis de train de roulement ou à une caisse de la voiture au moyen des mouvements d'actionnement.

14. Procédé selon l'une quelconque des revendications 1 à 13, **caractérisé en ce que** le réglage de la position de l'ensemble de roues (8, 9, 10, 51, 52) est effectué en fonction du rayon de courbure et/ou de la vitesse de déplacement et/ou de l'accélération transversale déséquilibrée et/ou du coefficient de frottement et/ou des paramètres de profil entre roue (11, 53, 103, 108, 115) et rail.

15. Procédé selon l'une quelconque des revendications 1 à 14, **caractérisé en ce que** les procédés suivants sont utilisés pour le procédé de réglage le déplacement transversal déterminé d'au moins un ensemble de roues (8, 9, 10, 51, 52) par rapport au châssis de bogie ou à la caisse de la voiture; l'angle de lacet déterminé d'au moins un ensemble de roues (8, 9, 10, 51, 52) par rapport au châssis de bogie ou à la caisse de la voiture; le déplacement d'actionnement déterminé ou l'angle d'actionnement déterminé d'au moins un dispositif d'actionnement (36 à 41, 63 à 65, 68 à 76, 101, 102, 124); les forces d'actionnement déterminées d'au moins un dispositif d'actionnement (36 à 41, 63 à 65, 68 à 76, 101, 102, 124); la vitesse de déplacement déterminée; la vitesse déterminée ou l'accélération déterminée de l'ensemble de roues (8, 9, 10, 51, 52) dans la direction transversale; la vitesse de lacet déterminée ou l'accélération de lacet déterminée de l'ensemble de roues (8, 9, 10, 51, 52); et/ou le rayon de courbure de la trajectoire de déplacement.

16. Appareil de réglage radial actif d'au moins un ensemble de roues (8, 9, 10, 51, 52) d'un véhicule, en particulier pour appliquer le procédé selon l'une quelconque des revendications 1 à 15, comprenant
- au moins un dispositif d'actionnement (36 à 41, 63 à 65, 68 à 76, 101, 102, 124) raccordé à l'ensemble de roues (8, 9, 10, 51, 52) pour exercer des mouvements d'actionnement sur l'ensemble de roues (8, 9, 10, 51, 52), en particulier pour exercer un mouvement de rotation autour de l'axe vertical et/ou un mouvement de translation dans la direction transversale, et
- un dispositif de réglage raccordé au dispositif d'actionnement (36 à 41, 63 à 65, 68 à 76, 101, 102, 124) pour régler le dispositif d'actionnement (36 à 41, 63 à 65, 68 à 76, 101, 102, 124), dans lequel
- le dispositif de réglage destiné à régler le dispositif d'actionnement (36 à 41, 63 à 65, 68 à 76, 101, 102, 124) est conçu de telle manière que le dispositif d'actionnement (36 à 41, 63 à 65, 68 à 76, 101, 102, 124)
- dans une première gamme de fréquences exerce des premiers mouvements d'actionnement sur l'ensemble de roues (8, 9, 10, 51, 52) pour générer des excursions quasi statiques de l'ensemble de roues (8, 9, 10, 51, 52) correspondant au rayon de courbure d'un segment de voie actuellement emprunté; et
- dans une deuxième gamme de fréquences, qui est différente de la première gamme de fréquences, exerce des deuxièmes mouvements d'actionnement sur l'ensemble de roues (8, 9, 10, 51, 52) qui sont superposés sur les premiers mouvements d'actionnement, pour générer des excursions de l'ensemble de roues (8, 9, 10, 51, 52) pour stabiliser le roulement du véhicule,
**caractérisé en ce que**
- le dispositif de réglage destiné à régler le dispositif d'actionnement (36 à 41, 63 à 65, 68 à 76, 101, 102, 124) est conçu de telle manière que le réglage dans la deuxième gamme de fréquences se fait en temps réel, dans lequel
- une valeur instantanée d'au moins une variable d'état représentant l'état actuel du véhicule et/ou de l'ensemble de roues (8, 9, 10, 51, 52) est déterminée,
- une représentation de l'état actuel du véhicule et/ou de l'ensemble de roues (8, 9, 10, 51, 52) est établie directement d'après la valeur instantanée et la stabilité de celui-ci est analysée,
- si l'état en cours est déterminé comme étant instable, une valeur des paramètres modifiables dudit au moins un dispositif d'actionnement (36 à 41, 63 à 65, 68 à 76, 101, 102, 124) nécessaire pour produire un état stable est déterminée et
- ledit au moins un dispositif d'actionnement (36 à 41, 63 à 65, 68 à 76, 101, 102, 124) est réglé en utilisant la valeur déterminée du paramètre modifiable respectif pour produire un état stable du véhicule et/ou de l'ensemble de roues (8, 9, 10, 51, 52).

17. Appareil selon la revendication 16, **caractérisé en ce que** le dispositif d'actionnement (36 à 41, 63 à 65, 68 à 76, 101, 102, 124) est conçu sous la forme d'un entraînement d'actionnement électrique, hydraulique ou pneumatique (36 à 41, 63 à 65, 68 à 76, 101, 102, 124).

18. Appareil selon la revendication 16 ou la revendication 17, **caractérisé en ce qu'**au moins un dispositif d'actionnement (36 à 41, 63 à 65, 68 à 76, 101, 102, 124) est mis en oeuvre par roue (11, 53, 103, 108, 115) de l'ensemble de roues et/ou par boîte d'essieu de l'ensemble de roues (8, 9, 10, 51, 52) et/ou par roues couplées (11, 53, 103, 108, 115) de l'ensemble de roues.

19. Appareil selon l'une quelconque des revendications 16 à 18, **caractérisé en ce qu'**au moins deux roues (11, 103, 108, 115) sont couplées l'une par rapport à l'autre.

20. Appareil selon la revendication 19, **caractérisé en ce qu'**au moins deux roues couplées (11, 53, 103, 108, 115) appartiennent à un ensemble de roues (8, 9, 10, 51, 52) et/ou deux roues couplées appartiennent à différents ensembles de roues, dans lequel les roues couplées sont disposées du même côté ou des côtés opposés du véhicule.

21. Appareil selon l'une quelconque des revendications 16 à 20, **caractérisé en ce qu'**un mécanisme d'engrenage est disposé entre le dispositif d'actionnement (36 à 41, 63 à 65, 68 à 76, 101, 102, 124) et la roue (11, 53, 103, 108, 115) ou la boîte d'essieu de l'ensemble de roues (8, 9, 10, 51, 52).

22. Appareil selon l'une quelconque des revendications 16 à 21, **caractérisé en ce que** le dispositif d'actionnement (36, 37, 39, 40, 63, 64, 68 à 70) a un mouvement effectif linéaire.

23. Appareil selon l'une quelconque des revendications 16 à 22, **caractérisé en ce que** le dispositif d'actionnement (38, 41, 65, 71, 72, 101, 102, 124) a un mouvement effectif rotatoire.

24. Appareil selon l'une quelconque des revendications 16 à 23, **caractérisé en ce que** le dispositif d'actionnement (71, 101, 102) est disposé entre les roues (11, 53, 103, 108, 115) de différents côtés du véhicule.

25. Appareil selon l'une quelconque des revendications 16 à 24, **caractérisé en ce qu'**un dispositif d'actionnement (36 à 41, 63 à 65, 68, 69, 72, 75, 76, 124) est disposé d'un côté du véhicule, en particulier entre les roues (11, 53, 103, 108, 115) d'un côté du véhicule.

26. Appareil selon l'une quelconque des revendications 16 à 25, **caractérisé en ce qu'**une pluralité de dispositifs d'actionnement (36 à 41) sont combinés dans le but de créer une redondance.
